# EUROPÄISCHE PATENTSCHRIFT

(11) **EP 3 745 028 B1**
(45) Veröffentlichungstag und Bekanntmachung des Hinweises auf die Patenterteilung: **15.04.2026**
(21) Anmeldenummer: 19178781.1
(22) Anmeldetag: 06.06.2019
(51) Int. Cl.: F24B 1/00, F23B 60/02, F23B 80/04, F23J 15/00

(54) **OFEN ZUR GEBÄUDEHEIZUNG**
FIREPLACE FOR BUILDING HEATING
CHEMINÉE DESTINÉE AU CHAUFFAGE DE BÂTIMENT

(30) Priorität: 27.05.2019 DE 202019102990 U
(43) Veröffentlichungstag der Anmeldung: 02.12.2020
(73) Patentinhaber: Xega, Arben, 84030 Ergolding (DE)
(72) Erfinder: Xega, Arben, 84030 Ergolding (DE)
(74) Vertreter: Hofstetter, Schurack & Partner

(56) Entgegenhaltungen:
- WO-A1-2013/159782
- DE-U1- 20 011 419
- GB-A- 2 081 886
- US-A- 2 845 882
- US-A- 4 582 044

## Beschreibung

Die vorliegende Erfindung betrifft einen Ofen zur Gebäudeheizung, der eine Brennkammer, einen Abgasauslass und ein Katalysatorelement aufweist. Ein Abgaskanal verbindet die Brennkammer mit dem Abgasauslass.

Bei der Verbrennung fossiler oder biogener Brennstoffe, wie beispielsweise holzbasierten Brennstoffen, in einem Ofen, etwa zu Heizwecken, entstehen Schadstoffe wie Kohlenmonoxid und Feinstaubpartikel in den Verbrennungsabgasen. Zur Reduzierung dieser Schadstoffe können Katalysatoren eingesetzt werden, die zum Beispiel an einer Ausgangsöffnung des Ofens angeordnet sind.

Die Verbrennungsabgase können zum Teil Temperaturen von mehr als 500 °C aufweisen, die Wirksamkeit bekannter Katalysatoren ist bei solchen Temperaturen jedoch begrenzt. Daher ist auch die Schadstoffreduktion, insbesondere hinsichtlich Kohlenmonoxid, relativ gering.

Dokument WO 2013/159782 A1 beschreibt einen Festbrennstoffofen mit einer Katalysatoreinheit, die zwei Isolierelemente aufweist, zwischen denen ein Katalysatorelement angeordnet ist. Abgase aus einer Brennkammer werden durch eine gebogene Kante zu dem Katalysatorelement geleitet, welches zwischen der Brennkammer und einem Rauchabzug angeordnet ist.

Dokument US 4 582 044 A beschreibt eine Retrofitvorrichtung, die zur Nachrüstung außen an einem Holzofen angebracht werden kann. Die Retrofitvorrichtung enthält einen Wärmetauscher, der zwei Durchgänge bildet. Im unteren Teil der Retrofitvorrichtung ist ein katalytischer Zünder angeordnet. Die Retrofitvorrichtung kann über ein Befestigungsteil an dem Holzofen befestigt werden, sodass Abgase des Holzofens in die Retrofitvorrichtung eintreten und durch den ersten Durchgang nach unten strömen können. Anschließend strömen sie durch den katalytischen Zünder in den zweiten Durchgang. Wenn die Abgase durch den katalytischen Zünder strömen, werden sie gezündet und verbrennen in einem Sekundärverbrennungsbereich.

Es ist daher eine Aufgabe der vorliegenden Erfindung, ein verbessertes Konzept für einen Ofen zur Gebäudeheizung anzugeben, durch das der Schadstoffausstoß reduziert werden kann.

Erfindungsgemäß wird diese Aufgabe durch einen Ofen nach dem unabhängigen Schutzanspruch gelöst. Vorteilhafte Weiterbildungen und weitere Ausführungsformen sind Gegenstand der abhängigen Ansprüche.

Dem verbesserten Konzept liegt die Idee zugrunde, ein Katalysatorelement in einem Abgaskanal innerhalb des Ofens anzuordnen, sodass eine Eintrittsöffnung des Abgaskanals höherliegend angeordnet ist als das Katalysatorelement.

Gemäß dem verbesserten Konzept wird ein Ofen zur Gebäudeheizung angegeben, der eine Brennkammer, einen Abgasauslass und ein Katalysatorelement aufweist. Der Ofen weist außerdem einen Abgaskanal auf, der die Brennkammer mit dem Abgasauslass verbindet. Das Katalysatorelement ist in dem Abgaskanal angeordnet, und eine Eintrittsöffnung des Abgaskanals ist bezüglich einer Vertikalachse des Ofens höherliegend angeordnet als das Katalysatorelement. Die Eintrittsöffnung weist eine minimale Abmessung von weniger als 5 cm auf.

Der Ofen kann beispielsweise zur Erwärmung, Erhitzung oder Beheizung eines Gebäudes oder eines oder mehrerer Räume des Gebäudes ausgestaltet sein.

Der Abgasauslass beinhaltet insbesondere eine Öffnung in einem Gehäuse des Ofens, durch das Verbrennungsgase und Rauch aus dem Ofen beispielsweise in einen Kamin oder in ein Kaminrohr ausgelassen werden können.

Unter Abgasen können hier und im Folgenden Verbrennungsgase, also bei der Verbrennung entstehende Gase, sowie Gemische von Verbrennungsgasen mit festen Verbrennungsrückständen, wie beispielsweise Rußpartikeln oder sonstigen Staub- oder Feinstaubpartikeln, und/oder mit Umgebungsluft verstanden werden.

Indem der Abgaskanal die Brennkammer mit dem Abgasauslass verbindet, gibt er einen Weg für das Abgas von der Brennkammer zu dem Abgasauslass vor, sodass ein gerichteter Abgasfluss erzielt werden kann.

Dass das Katalysatorelement in dem Abgaskanal angeordnet ist, kann derart verstanden werden, das Abgas, welches von der Brennkammer durch den Abgaskanal zu dem Abgasauslass strömt durch das Katalysatorelement hindurchströmen muss.

Bei der Eintrittsöffnung handelt es sich insbesondere um ein der Brennkammer zugewandtes Ende des Abgaskanals zum Eintritt des Abgases in den Abgaskanal.

Bei der Vertikalachse handelt es sich insbesondere um eine vertikale Raumrichtung, wenn der Ofen entsprechend einer bestimmungsgemäßen Verwendung des Ofens ausgerichtet ist.

Der Ofen, insbesondere die Brennkammer, kann einen Boden aufweisen, beispielsweise eine Bodenplatte oder ein Bodenelement. Die Vertikalachse entspricht dann einer Achse, die senkrecht auf der Bodenplatte oder einem planen Teil des Bodenelements steht. Die Vertikalachse zeigt beispielsweise von dem Boden weg in Richtung der Eintrittsöffnung und/oder des Abgasauslasses.

Bei dem Boden beziehungsweise der Bodenplatte oder dem Bodenelement handelt es sich insbesondere um eine Fläche oder einen Bereich, der zum Auflegen des Brennstoffes vorgesehen ist.

Alternativ kann die Vertikalachse auch als Richtung parallel zur Schwerkraft aufgefasst werden, also als Richtung, entlang der die Abgase ohne jegliche äußere Störung strömen würden. Die Vertikalachse zeigt dabei insbesondere in Richtung abnehmender Schwerkraft.

Dass die Eintrittsöffnung höherliegend angeordnet ist als das Katalysatorelement, kann beispielsweise derart verstanden werden, dass die Eintrittsöffnung eine höhere Position als das Katalysatorelement bezogen auf die Vertikalachse aufweist.

Mit anderen Worten ist ein vertikaler Abstand zwischen dem Boden und der Eintrittsöffnung größer als ein vertikaler Abstand zwischen dem Boden und dem Katalysatorelement.

Hier und im Folgenden kann der Abstand als minimaler Abstand verstanden werden. Unter einem vertikalen Abstand kann ein Abstand in Richtung der Vertikalachse verstanden werden.

Insbesondere befindet sich in vertikaler Richtung, also in Richtung parallel zur Vertikalachse, eine Oberkante des Katalysatorelements weiter von dem Boden entfernt als eine Unterkante der Eintrittsöffnung.

Indem der Abgaskanal die Brennkammer, welche innerhalb des Ofens liegt, und den Abgasauslass miteinander verbindet, liegt der Abgaskanal insbesondere vollständig innerhalb des Ofens beziehungsweise innerhalb eines Gehäuses des Ofens.

Die beschriebene Anordnung der Eintrittsöffnung bezüglich des Katalysatorelements hat zur Folge, dass von der Brennkammer, insbesondere aus einer unmittelbaren Umgebung des Bodens, aufsteigende Abgase, die durch die Eintrittsöffnung in den Abgaskanal eintreten, umgelenkt und gewissermaßen umgekehrt werden, sodass die Abgase von der Eintrittsöffnung aus wieder in Richtung des Bodens und somit in Richtung des Katalysatorelements strömen. Die Abgase werden also durch den Abgaskanal und die beschriebene Anordnung von Eintrittsöffnung und Katalysatorelement auf einen Umweg gezwungen, sodass sie auf dem Weg von ihrem Entstehungsort bis zu ihrem Katalysatorelement signifikant abkühlen können. Durch die Abkühlung der Abgase und deren entsprechend niedrigere Temperatur, wenn die Abgase durch das Katalysatorelement strömen, wird die Effektivität der katalytischen Reaktion zur Schadstoffreduzierung mittels des Katalysatorelements, insbesondere zur Reduzierung eines Kohlenmonoxidgehalts der Abgase, erhöht.

Beispielsweise können die Abgase bei ihrer Entstehung eine Temperatur von deutlich über 500 °C aufweisen, bei einer Verbrennung von Holz oder von holzbasierten Brennstoffen beispielsweise 800 °C oder mehr. Die Führung der Abgase durch den Abgaskanal in der beschriebenen Weise kann dann zu einer Abkühlung um mehrere 100 °C führen, bevor die Abgase durch den Katalysator strömen. Entsprechend können die Abgase dann Temperaturen aufweisen, bei denen die Effektivität der katalytischen Reaktion im Katalysatorelement signifikant erhöht ist. Beispielsweise kann dies bei Abgastemperaturen im Bereich von 170 bis 250 °C der Fall sein. Versuchsmessungen an einem Ofen nach dem verbesserten Konzept haben gezeigt, dass durch die beschriebene Anordnung Abgastemperaturen an der Position des Katalysatorelements von 200 bis 250 °C erzielt werden können.

Dadurch wird der Schadstoffgehalt in den Abgasen, insbesondere der Kohlenmonoxidgehalt, stärker reduziert.

Das Katalysatorelement kann auch zur Reduktion von Partikelkonzentrationen in den Abgasen beitragen, beispielsweise von Ruß- oder Feinstaubpartikeln.

Testmessungen haben gezeigt, dass bei Öfen nach dem verbesserten Konzept bei der Verbrennung von Holz eine Kohlenmonoxidkonzentration in den Abgasen von 400 mg/m³ und eine Feinstaubkonzentration von etwa 10 -12 mg/m³ erzielt werden können. Damit werden derzeit in Europa, beispielsweise in Deutschland oder Österreich, geltende Grenzwerte, insbesondere für die Kohlenmonoxidkonzentration, um ein vielfaches unterschritten.

Dadurch, dass die heißen Abgase zur Abkühlung innerhalb des Ofens umgelenkt werden, kann die thermische Energie, welche den Abgasen entzogen wird, vorteilhafterweise auch als Nutzwärme genutzt werden. Komponenten, die den Abgaskanal bilden, beispielsweise Gehäuseteile des Ofens oder sonstige Konstruktionselemente zur Bildung des Abgaskanals werden durch das vorbeiströmende Abgas erhitzt und geben ihrerseits die entsprechende Wärme an die Umgebung des Ofens ab.

Testaufbauten von Öfen gemäß dem verbesserten Konzept haben zudem gezeigt, dass bei der Konstruktion wie beschrieben aktive Belüftungseinrichtungen, wie beispielsweise Ventilatoren, zum Abzug der Abgase aus der Brennkammer durch den Abgaskanal und heraus aus dem Ofen nicht erforderlich sind. Der natürliche Zug aufgrund des Kamineffekts ist vielmehr ausreichend.

Gemäß zumindest einer Ausführungsform des Ofens weist der Abgaskanal einen ersten Teil auf, der zwischen dem Katalysatorelement und der Eintrittsöffnung angeordnet ist sowie einen zweiten Teil, der zwischen dem Katalysatorelement und dem Abgasauslass angeordnet ist.

Gemäß zumindest einer Ausführungsform ist das Katalysatorelement als Katalysator zur Kohlenmonoxidreduktion ausgebildet.

Gemäß zumindest einer Ausführungsform ist der Ofen als Kaminofen oder Einsatzkamin oder als Kamineinsatz ausgestaltet.

Gemäß zumindest einer Ausführungsform ist die Eintrittsöffnung an einer Oberseite, an einem oberen Ende, in einem oberen Drittel oder in einem oberen Viertel der Brennkammer angeordnet.

Gemäß zumindest einer Ausführungsform weist der Ofen ein Gehäuse auf und der Abgaskanal wird wenigstens zum Teil durch das Gehäuse gebildet.

Insbesondere kann wenigstens eine Wand oder wenigstens ein Teil einer Wand des Abgaskanals durch eine oder mehrere Gehäusewände, beispielsweise eine Rückwand des Gehäuses, gebildet werden.

Dadurch wird die Anzahl der benötigten Bauteile zur Konstruktion des Ofens reduziert und eine kompakte Bauweise ermöglicht. Zudem kann die den Abgasen während des Durchlaufens des Abgaskanals entzogene Wärme effektiv an die Umgebung des Ofens abgegeben werden.

Gemäß zumindest einer Ausführungsform weist der Ofen eine Konstruktion mit wenigstens zwei feuerfeste Platten aus einem feuerfestem Werkstoff, beispielsweise einem feuerfesten Fasermaterial oder Keramikmaterial, auf. die Konstruktion bildet wenigstens einen Teils des Abgaskanals.

Alternativ oder zusätzlich können die feuerfesten Platten der Konstruktion Schamottestein oder eine Silikatmaterial, beispielsweise Kalziumsilikat oder Vermiculit, beinhalten.

Gemäß zumindest einer Ausführungsform weist der Ofen wenigstens eine Prallplatte auf, um das Abgas von der Brennkammer in den Abgaskanal, insbesondere durch die Eintrittsöffnung, zu leiten.

Die wenigstens eine Prallplatte ist beispielsweise oberhalb der Brennkammer angeordnet.

Dadurch können die Abgase in eine Richtung gelenkt werden, um in die Eintrittsöffnung einzutreten, sodass der Abtransport der Abgase aus der Brennkammer heraus schneller oder vollständiger erfolgen kann und sich insbesondere Abgase nicht in der Brennkammer stauen.

Gemäß zumindest einer Ausführungsform weist die Eintrittsöffnung eine minimale Abmessung von 2 cm oder etwa 2 cm oder weniger auf.

Mit anderen Worten ist die Eintrittsöffnung entlang einer Raumdimension kleiner als 2 cm.

"Etwa" drückt dabei aus, dass übliche Toleranzen zu berücksichtigen sein können. Übliche Toleranzen können hier im Bereich von 0,1 - 0,3 cm liegen.

Durch die relative kleine minimale Öffnung der Eintrittsöffnung können Turbulenzen des Abgasstroms reduziert werden.

Gemäß zumindest einer Ausführungsform ist ein vertikaler Abstand des Abgasauslasses von dem Boden der Brennkammer größer oder gleich einem vertikalen Abstand der Eintrittsöffnung von dem Boden.

Entsprechend muss das Abgas, um von der Brennkammer zu dem Abgasauslass zu gelangen, zunächst in der Brennkammer aufsteigen um die Eintrittsöffnung zu erreichen, dann in dem Abgaskanal absteigen um zu dem Katalysatorelement geführt zu werden und danach wiederum aufsteigen um zu dem Abgasauslass zu gelangen.

Entsprechend wird eine besonders große Weglänge innerhalb des Abgaskanals erzielt, was zu einer effektiven Abkühlung des Abgases führt bevor es durch das Katalysatorelement tritt und auch zu einer besonders effektiven Wärmenutzung der dem Abgas entzogenen Wärme.

Gemäß zumindest einer Ausführungsform sind das Katalysatorelement und der Boden auf gleicher vertikaler Höhe angeordnet.

Dies kann beispielsweise derart verstanden werden, dass ein vertikaler Abstand wenigstens eines Punktes des Katalysatorelements von dem Boden gleich Null ist.

Gemäß zumindest einer Ausführungsform ist der vertikale Abstand des Katalysatorelements von dem Boden kleiner oder gleich 20 cm, vorzugsweise kleiner oder gleich 10 cm, beispielsweise kleiner oder gleich 5 cm.

Dadurch, dass Katalysatorelement und Boden auf gleicher Höhe oder in relativ kleinem vertikalen Abstand angeordnet sind, wird die gesamte Höhe des Ofens möglichst gut ausgenutzt, sodass eine möglichst effektive Abkühlung der Abgase vor Durchtritt durch das Katalysatorelement beziehungsweise eine möglichst gute Nutzung der dem Abgas entzogenen Wärme ermöglicht wird.

Gemäß zumindest einer Ausführungsform ist ein vertikaler Abstand der Eintrittsöffnung von dem Boden größer oder gleich 50 cm, vorzugsweise größer oder gleich 80 cm, beispielsweise gleich oder ungefähr gleich 90 cm oder größer.

Es hat sich in Versuchen gezeigt, dass der natürliche Kamineffekt insbesondere bei solchen Ausführungsformen ausreicht, um ohne Einsatz einer aktiven Belüftungseinrichtung den Abtransport der Abgase sicherzustellen und gleichzeitig eine zur gewünschte Effektivitätssteigerung der katalytischen Reaktion erforderliche Abkühlung der Abgase zu erzielen.

Gemäß zumindest einer Ausführungsform ist eine Länge des Abgaskanals wenigstens doppelt so groß wie der vertikale Abstand des Abgasauslasses von dem Boden, vorzugsweise wenigsten dreimal so groß.

Als Länge des Abgaskanals kann dabei ein von dem Abgas mindestens zurückgelegter Weg innerhalb des Abgaskanals verstanden werden.

Durch die relativ große Weglänge des Abgases werden eine effektive Wärmenutzung und eine effektive Abkühlung des Abgases ermöglicht.

Gemäß zumindest einer Ausführungsform ist eine Länge des ersten Teils des Abgaskanals wenigstens 50 cm.

Es hat sich gezeigt, dass damit eine ausreichende Abkühlung des Abgases erzielt werden kann, bevor es durch das Katalysatorelement strömt.

Gemäß zumindest einer Ausführungsform enthält das Katalysatorelement ein Trägermaterial. Das Katalysatorelement enthält zudem ein Metall und/oder ein Metalloxid.

Das Trägermaterial kann beispielsweise aus einem Keramikmaterial bestehen oder ein Keramikmaterial beinhalten beziehungsweise aus Metall bestehen oder ein Metall beinhalten. Das Trägermaterial kann beispielsweise wabenartig oder porös ausgebildet sein.

Das Metalloxid, beispielsweise Aluminiumoxid, kann beispielsweise als Beschichtung auf dem Trägermaterial ausgebildet sein.

Das Metall, beispielsweise Platin, Rhodium und/oder Palladium, kann in das Metalloxid eingebettet sein. Alternativ kann das Metall direkt auf dem Trägermaterial angeordnet sein.

Die katalytische Reaktion zur Reduktion des Kohlenmonoxids beruht dabei insbesondere auf dem Kontakt des Abgases mit dem Metall und/oder dem Metalloxid.

Gemäß zumindest einer Ausführungsform ist der Ofen zur Verbrennung fester Brennstoffe, insbesondere holzbasierte fester Brennstoffe, beispielsweise zur Verbrennung von Holz, Holzpellets und/oder Holzbriketts ausgestaltet. Auch andere feste Brennstoffe können als Brennstoffe verwendet werden.

Weitere Vorteile, Merkmale und Einzelheiten der Erfindung ergeben sich aus der nachfolgenden Beschreibung eines bevorzugten Ausführungsbeispiels sowie anhand der Zeichnung.

Die Erfindung wird im Folgenden anhand konkreter Ausführungsbeispiele und zugehöriger schematischer Zeichnungen näher erläutert.

In der Fig. ist eine Querschnittsdarstellung einer beispielhaften Ausführungsform eines Ofens 1 nach dem verbesserten Konzept dargestellt. Der Ofen 1 ist beispielsweise als Einsatzkamin ausgebildet.

Der Ofen 1 weist ein Gehäuse 9 auf, wobei innerhalb des Gehäuses 9 eine Brennkammer 2 vorgesehen ist. Die Brennkammer 2 wird auf einer Vorderseite des Ofens 1 beispielsweise durcheine Glasscheibe oder eine sonstige Abdeckung (nicht gezeigt) verschlossen. Die Glasscheibe oder Abdeckung kann beispielsweise geöffnet werden um Brennstoff, beispielsweise Brennholz, in die Brennkammer 2 einzubringen. Zum Betrieb des Ofens 1 kann der Brennstoff beispielsweise auf eine Bodenplatte 10 der Brennkammer 2 gelegt und entzündet werden.

Der Ofen 1 kann beispielsweise eine erste Lufteintrittsöffnung 14 unterhalb der Bodenplatte 10 aufweisen, um Frischluft 17 in die Brennkammer 2 zu leiten. Optional kann der Ofen 1 auch einen Frischluftkanal 15 aufweisen, um die Frischluft 17 beispielsweise in einen Bereich oberhalb der Abdeckung oder Glasplatte zu leiten und dort einzulassen. Durch Eintritt der Frischluft 17 kann beispielsweise eine Scheibenspülung zur Reduzierung von Rußverschmutzung der Glasscheibe erzielt werden.

An einem oberen Ende des Ofens 1 befindet sich beispielsweise ein Abgasauslass 3, mittels dem der Ofen 1 an ein Kaminrohr angeschlossen werden kann.

Oben und unten bezieht sich hier und im Folgenden auf eine Vertikalrichtung 8, die bei bestimmungsgemäßer Orientierung des Ofens 1 einer Vertikalachse des Ofens entspricht.

Der Ofen 1 weist außerdem eine Konstruktion aus mehreren Platten 11, 12, 13, 19 auf. Zusammen mit einer Rückwand des Gehäuses 9 bildet die Konstruktion einen Abgaskanal, der die Brennkammer 2 mit dem Abgasauslass 3 verbindet.

Die Konstruktion beinhaltet beispielsweise eine erste Platte 11, die beispielsweise als Rückwand der Brennkammer 2 oder parallel zu einer Rückwand der Brennkammer 2 ausgestaltet sein kann. Eine zweite Platte 12 der Konstruktion ist beispielsweise parallel oder im Wesentlichen parallel zu der ersten Platte 11 und zwischen der ersten Platte 11 und dem Gehäuse 9 angeordnet. Eine dritte Platte 13 der Konstruktion begrenzt beispielsweise der Brennkammer 2 an einer Oberseite der Brennkammer 2 wenigstens zum Teil. Eine vierte Platte 19 der Konstruktion ist beispielsweise parallel oder im Wesentlichen parallel zu der dritten Platte 13 angeordnet und insbesondere zwischen der dritten Platte 13 und dem Abgasauslass 3 angeordnet.

Eine Prallplatte 18 des Ofens ist ebenfalls oberhalb der Brennkammer 2 angeordnet und dient zum Einen dazu, von der oder in der Brennkammer 2 aufsteigende Abgase 16 in einen Zwischenraum zwischen den Platten 13, 19 zu leiten, und andererseits dazu, den Abgasen 16 einen direkten Weg von der Brennkammer 2 zu dem Abgasauslass 3 zu versperren.

In einem Zwischenraum zwischen der ersten Platte 11 und dem Gehäuse 9 ist beispielsweise ein Katalysator 4 des Ofens angeordnet. Beispielsweise kann der Katalysator 4 plattenförmig ausgestaltet sein und fluchtend mit der zweiten Platte 12 ausgerichtet sein.

Durch einen Zwischenraum zwischen der dritten und der vierten Platte 13, 19, sowie einen Zwischenraum zwischen der ersten Platte 11 und der zweiten Platte 12 wird ein erster Teil 5 eines Abgaskanals gebildet, der die Abgase 16 von der Brennkammer 2 zu dem Katalysator 4 leitet. An jeweiligen der ersten beziehungsweise der zweiten Platte abgewandten Enden der dritten beziehungsweise der vierten Platte 13, 19 befindet sich eine der Brennkammer 2 zugewandte Eintrittsöffnung 7 zum Eintritt der Abgase 16 in den ersten Teil 5 des Abgaskanals.

Ein zweiter Teil 6 des Abgaskanals wird durch einen Zwischenraum zwischen der zweiten Platte 12 und der Wand des Gehäuses 9, beziehungsweise einen Zwischenraum zwischen dem Katalysator 4 und der Rückwand des Gehäuses 9 gebildet. In einem in unmittelbarer Umgebung des Abgasauslasses 3 angeordneten Teil des Abgaskanals kann das Abgas 16 von dem Abgaskanal 5, 6 durch den Abgasauslass 3 aus dem Ofen 1 geleitet werden.

Auf dem Weg von der Brennkammer 2 über die Eintrittsöffnung 7 durch den ersten Teil 5 des Abgaskanals zu dem zweiten Teil 6 des Abgaskanals und schließlich zu dem Abgasauslass 3 müssen die Abgas 16 durch den Katalysator 4 strömen. Dadurch wird insbesondere eine Kohlenmonoxidkonzentration und auch eine Feststoffpartikelkonzentration, beispielsweise eine Feinstaubkonzentration, in den Abgasen 16 reduziert.

Dadurch, dass die Eintrittsöffnung 7 oberhalb der Brennkammer 2 angeordnet ist und der Katalysator 4 auf gleicher Höhe wie die Bodenplatte 10, mit anderen Worten dadurch, dass der vertikale Abstand, also der Abstand bezogen auf die Vertikalachse 8, zwischen der Bodenplatte 10 und der Eintrittsöffnung 7 größer ist als der vertikale Abstand zwischen Bodenplatte 10 und Katalysator 4, welcher beispielsweise Null oder näherungsweise Null ist, werden die Abgase 16 auf ihrem Weg durch den ersten Teil 5 des Abgaskanals wieder nach unten geleitet. Entsprechend können die Abgase 16, bevor sie durch den Katalysator 4 strömen, um mehrere 100 °C abkühlen, was eine Effektivität der Katalysators 4 zur Kohlenmonoxidreduktion signifikant erhöht.

Dadurch, dass in der beschriebenen Konstruktion die Abgase 16 einen sehr langen Weg zurücklegen, der vollständig innerhalb des Ofens 1 liegt, um von der Brennkammer 2 zu dem Abgasauslass 3 zu gelangen, steht die den Abgasen 16 entnommene Abwärme als Nutzwärme zur Verfügung.

Durch einen Ofen nach dem verbesserten Konzept wird also in der beschriebenen Weise ein Schadstoffgehalt der Abgase reduziert und zudem eine Effizienz des Ofens erhöht.

Durch das Umleiten der Abgase von der Brennkammer nach oben und durch den Abgaskanal wenigstens einmal wieder nach unten wird die Höhe des Ofens zur Abgasführung ausgenutzt, sodass eine kompakte Bauweise ermöglicht wird. Insbesondere lässt sich eine Höhe des Ofens dadurch begrenzt halten.

### BEZUGSZEICHENLISTE:

- 1: Ofen
- 2: Brennkammer
- 3: Abgasauslass
- 4: Katalysator
- 5: Abgaskanal
- 6: Abgaskanal
- 7: Eintrittsöffnung
- 8: Vertikalachse
- 9: Gehäuse
- 10: Bodenplatte
- 11: Platte
- 12: Platte
- 13: Platte
- 14: Lufteintrittsöffnung
- 15: Frischluftkanal
- 16: Abgas
- 17: Frischluft
- 18: Prallplatte
- 19: Platte

## Patentansprüche

1. Ofen zur Gebäudeheizung, aufweisend eine Brennkammer (2), einen Abgasauslass (3), ein Katalysatorelement (4) sowie einen Abgaskanal (5, 6), der die Brennkammer (2) mit dem Abgasauslass (3) verbindet, wobei
- das Katalysatorelement (4) in dem Abgaskanal (5, 6) angeordnet ist,
- eine Eintrittsöffnung (7) des Abgaskanals (5, 6) bezüglich einer Vertikalachse (8) des Ofens (1) höherliegend angeordnet ist, als das Katalysatorelement (4); und
- die Eintrittsöffnung (7) eine minimale Abmessung von weniger als 5 cm aufweist.

2. Ofen nach Anspruch 1,
**dadurch gekennzeichnet, dass**
der Ofen (1) ein Gehäuse (9) aufweist und der Abgaskanal (5, 6) wenigstens zum Teil durch das Gehäuse (9) gebildet wird.

3. Ofen nach einem der Ansprüche 1 oder 2,
**dadurch gekennzeichnet, dass**
der Ofen (1) eine Prallplatte (18) aufweist, um Abgas (16) von der Brennkammer (2) in den Abgaskanal (5, 6) zu leiten.

4. Ofen nach einem der Ansprüche 1 bis 3,
**dadurch gekennzeichnet, dass**
die Eintrittsöffnung (7) eine minimale Abmessung von 2 cm oder etwa 2 cm oder weniger aufweist.

5. Ofen nach einem der Ansprüche 1 bis 4,
**dadurch gekennzeichnet, dass**
ein vertikaler Abstand des Abgasauslasses (3) von einem Boden (10) der Brennkammer (2) größer oder gleich einem vertikalen Abstand der Eintrittsöffnung (7) von dem Boden (10) ist.

6. Ofen nach Anspruch 5,
**dadurch gekennzeichnet, dass**
ein vertikaler Abstand der Eintrittsöffnung (7) von dem Boden (10) größer oder gleich 50 cm ist, vorzugsweise größer oder gleich 80 cm, beispielsweise größer oder gleich 90 cm.

7. Ofen nach einem der Ansprüche 5 oder 6,
**dadurch gekennzeichnet, dass**
eine Länge des Abgaskanals (5, 6) wenigstens doppelt so groß ist, wie der vertikale Abstand des Abgasauslasses (3) von dem Boden (10).

8. Ofen nach einem der Ansprüche 1 bis 7,
**dadurch gekennzeichnet, dass**
das Katalysatorelement (10) ein Trägermaterial und ein Metall und/oder Metalloxid enthält.

9. Ofen nach einem der Ansprüche 1 bis 8,
**dadurch gekennzeichnet, dass**
der Ofen zur Verbrennung fester Brennstoffe ausgestaltet ist.

10. Ofen nach einem der Ansprüche 5 + bis 8, wobei das Katalysatorelement (4) und der Boden (10) auf gleicher vertikaler Höhe angeordnet sind, oder ein vertikaler Abstand des Katalysatorelements (4) von dem Boden (10) kleiner oder gleich 20 cm ist.

## Claims

1. A furnace for building heating, comprising a combustion chamber (2), a flue gas outlet (3), a catalytic element (4) as well as a flue gas channel (5, 6), which connects the combustion chamber (2) to the flue gas outlet (3),
wherein
- the catalytic element (4) is arranged in the flue gas channel (5, 6),
- an inlet opening (7) of the flue gas channel (5, 6) is arranged at higher level than the catalytic element (4) with respect to a vertical axis (8) of the furnace (1); and
- the inlet opening (7) has a minimum dimension of less than 5 cm.

2. The furnace according to claim 1,
**characterized in that**
the furnace (1) comprises a housing (9) and the flue gas channel (5, 6) is at least partially formed by the housing (9).

3. The furnace according to any one of claims 1 or 2,
**characterized in that**
the furnace (1) comprises a baffle (18), to pass flue gas (16) from the combustion chamber (2) into the flue gas channel (5, 6).

4. The furnace according to any one of claims 1 to 3,
**characterized in that**
the inlet opening (7) has a minimum dimension of 2 cm or about 2 cm or less.

5. The furnace according to any one of claims 1 to 4,
**characterized in that**
a vertical distance of the flue gas outlet (3) from a bottom (10) of the combustion chamber (2) is greater than or equal to a vertical distance of the inlet opening (7) from the bottom (10).

6. The furnace according to claim 5,
**characterized in that**
a vertical distance of the inlet opening (7) from the bottom (10) is greater than or equal to 50 cm, preferably greater than or equal to 80 cm, for example greater than or equal to 90 cm.

7. The furnace according to any one of claims 5 or 6,
**characterized in that**
the length of the flue gas channel (5, 6) is at least twice as large as the vertical distance of the flue gas outlet (3) from the bottom (10).

8. The furnace according to any one of claims 1 to 7,
**characterized in that**
the catalytic element (10) contains a carrier material and a metal and/or metal oxide.

9. The furnace according to any one of claims 1 to 8,
**characterized in that**
the furnace is configured for combusting solid fuels.

10. The furnace according to any one of claims 5 to 8, wherein the catalytic element (4) and the bottom (10) are arranged at the same vertical level or a vertical distance of the catalytic element (4) from the bottom (10) is less than or equal to 20 cm.

## Revendications

1. Poêle pour chauffer des bâtiments, comportant une chambre de combustion (2), une sortie de gaz d'échappement (3), un élément catalyseur (4) ainsi qu'un conduit de gaz d'échappement (5, 6), qui relie la chambre de combustion (2) à la sortie de gaz d'échappement (3),
- l'élément catalyseur (4) étant disposé dans le conduit des gaz d'échappement (5, 6),
- une ouverture d'entrée (7) du conduit de gaz d'échappement (5, 6) étant disposée plus haut que l'élément catalyseur (4) par rapport à un axe vertical (8) du poêle (1) ; et
- l'ouverture d'entrée (7) présentant une dimension minimale inférieure à 5 cm.

2. Poêle selon la revendication 1,
**caractérisé en ce que**
le poêle (1) comporte un boîtier (9) et le conduit de gaz d'échappement (5, 6) est formé au moins en partie par le boîtier (9).

3. Poêle selon l'une des revendications 1 ou 2,
**caractérisé en ce que**
le poêle (1) comporte une plaque d'impact (18) pour acheminer des gaz d'échappement (16) de la chambre de combustion (2) dans le canal de gaz d'échappement (5, 6).

4. Poêle selon l'une des revendications 1 à 3,
**caractérisé en ce que**
l'ouverture d'entrée (7) présente une dimension minimale de 2 cm ou d'environ 2 cm ou moins.

5. Poêle selon l'une des revendications 1 à 4,
**caractérisé en ce que**
une distance verticale entre la sortie de gaz d'échappement (3) et un fond (10) de la chambre de combustion (2) est supérieure ou égale à une distance verticale entre l'ouverture d'entrée (7) et le fond (10).

6. Poêle selon la revendication 5,
**caractérisé en ce que**
une distance verticale entre l'ouverture d'entrée (7) et le fond (10) est supérieure ou égale à 50 cm, de préférence supérieure ou égale à 80 cm, par exemple supérieure ou égale à 90 cm.

7. Poêle selon l'une des revendications 5 ou 6,
**caractérisé en ce que**
une longueur du conduit de gaz d'échappement (5, 6) est au moins deux fois plus grande que la distance verticale entre la sortie de gaz d'échappement (3) et le fond (10).

8. Poêle selon l'une des revendications 1 à 7,
**caractérisé en ce que**
l'élément catalyseur (10) contient un matériau de support et un métal et/ou un oxyde métallique.

9. Poêle selon l'une des revendications 1 à 8,
**caractérisé en ce que**
le poêle est configuré pour la combustion de combustibles solides.

10. Poêle selon l'une des revendications 5 à 8, **caractérisé en ce que** l'élément catalyseur (4) et le fond (10) sont disposés à la même hauteur verticale, ou une distance verticale entre l'élément catalyseur (4) et le fond (10) est inférieure ou égale à 20 cm.
